# EUROPÄISCHE PATENTSCHRIFT

(11) **EP 0 224 490 B1**
(45) Veröffentlichungstag und Bekanntmachung des Hinweises auf die Patenterteilung: **22.08.1990**
(21) Anmeldenummer: 85906049.3
(22) Anmeldetag: 09.11.1985
(51) Int. Cl.: F28G 9/00, F28G 1/16

(54) **EINRICHTUNG UND VERFAHREN ZUR REINIGUNG UMLAUFENDER REGENERATIV-WÄRMETAUSCHER**
DEVICE AND PROCESS FOR CLEANING A RECIRCULATION-TYPE REGENERATIVE HEAT EXCHANGER
DISPOSITIF ET PROCEDE POUR NETTOYER UN ECHANGEUR DE CHALEUR REGENERATEUR DU TYPE A RECIRCULATION

(30) Priorität: 26.04.1985 JP 89143/85
(43) Veröffentlichungstag der Anmeldung: 10.06.1987
(73) Patentinhaber: Kraftanlagen AG., D-69126 Heidelberg (DE)
(72) Erfinder: DEHLI, Frank, D-6900 Heidelberg 1 (DE); LAMPL, Fritz, A-2351 Wien-Neudorf (AT)
(74) Vertreter: Helber, Friedrich G., Dipl.-Ing.
(86) Internationale Anmeldenummer: EP8500599
(87) Internationale Veröffentlichungsnummer: WO8606464

(56) Entgegenhaltungen:
- EP-A- 25 634
- BE-A- 879 153
- DE-A- 1 546 151
- DE-A- 3 044 820
- DE-A- 3 309 371
- FR-A- 1 308 836
- FR-A- 1 387 730
- US-A- 2 236 635
- US-A- 2 761 653
- US-A- 3 858 452
- US-A- 4 376 443
- Combustion, Band 29, Februar 1958, New York (US) L. Canaday: "High Pressure Jetting of Regenerative Air Preheaters", Seiten 55-58, s. Seite 56, rechte Spalte, Zeile 19 - Seite 57, linke Spalte, Zeile 5
- Patents Abstracts of Japan, Band 2, Nr. 93, Seite 1635C78, 29. Juli 1978, JP, A, 5495057
- Patents Abstract of Japan, Bd.3, Nr.120 (M-75), 09.10.1979
- Transactions of the A.S.M.E., Bd.80, Januar 1958, Hupfen et al:"In-Service Washington of Ljungstrom Air Preheaters on Pulverized Coal-Fired Steam-Generators", S. 217-223

## Beschreibung

Die Erfindung betrifft eine Einrichtung zur Reinigung umlaufender Regenerativ-Wärmetauscher zur Wärmeübertragung von einem höher temperierten, verschmutzten, auf einen niederiger temperierten, reinen Gasstrom mit auf einem Düsenträger angeordneten Düsen einer diesem zugeordneten Führung sowie einem Antrieb mit mantel-und nabenseitigen Endschaltern für eine Bewegung radial über die Stirnfläche der Speichermasse zwischen einer mantelseitigen äußeren und einer nabenseitigen inneren Einstellung, flexiblen Leitung zur Zuleitung von Reinigungs- und Spülmedien zu den Düsen, ferner mit einem Antrieb für den Rotor des Regenerativ-Wärmetauschers der gegenüber der Betriebsdrehzahl herabgesetzt, veränderbare Reinigungsdrehzahl, abhängig von der jeweiligen Position des Düsenträgers, einstellt.

In Verbindung mit umlaufenden Regenerativ-Wärmetauschern von Kesselanlagen zur Übertragung der Abgaswärme an die der Verbrennunganlage zugeführten Frischluft werden die im Kraftwerk verfügbaren Medien Heißdampf und Druckluft oft auch als Reinigungsmittel in Einrichtungen zur Reinigung eingesetzt, um wässrige Niederschläge am sogenannten kalten Ende dieser Wärmetauscher zu entfernen. In der Regel wird die Reinigung auf dieses kalte Ende, an dem die abgekühlten Gase austreten und die Verbrennungsluft eintritt, beschränkt, nachdem auf dieser Seite der Wärmeübertragungsflächen der Taupunkt zeitweise unterschritten wird und damit die Ausbildung von Verkrustungen bevorzugt einsetzt. Durch die Reinigung auf der Abgasseite wird hierbei die Förderung der abgelösten Verkrustungen über die Frischluftleitung und deren Drosselklappen bis hin zu den Brennern der Kesselanlage vermieden, was deren Funktion beeinträchtigen könnte.

Um stark verschmutzte und verkrustete Heizflächen gegebenenfalls auch durch Verkrustungen vollstängig verschlossene Durchgangskanäle der Speichermasse im eingebauten Zustand-jedoch nach Außerbetriebnahme des Luftvorwärmers-zu reinigen und die gelösten Beläge zuverlässig und vollständig aus der Speichermasse des Wärmetauschers herauszuspülen, wurden bereits Reihen von Reinigungsdüsen für eine Hochdruckreinigungsmittel und diesen nachgeschaltete auf höheren Flüssigkeitsdurchsatz, jedoch geringerem Druck, ausgelegte Spüldüsen auf einem Düsenschlitten vorgesehen, der auf entsprechenden Führungsmitteln relativ zu den Ebenen der wärmetauschenden Flächen innerhalb eines Sektors über die Stirnfläche der Speichermasse des Wärmetauschers verschoben wird (DE-A-25 14 173). Gleichfalls für eine außerbetriebliche Reinigung unter veränderlicher Drehzahl des Luftvorwärmerrotors ist eine hierfür in einen Luftvorwärmer zu installierende Einrichtung bekannt, die Hochdruckwasser als Reinigungsmedium einsetzt (EP-A-0025634). Ein Düsenwagen ist über Rollen auf einem zwischen Rotorwelle und Gehäusewand eingespannten Träger abgestützt. Über eine Gewindespindel und -mutter wird der Wagen als Träger eines Düsenkopfes mit Sprühdüsen jeweils nach einem vollen Umlauf der Speicherkörbe über ein Zählwerk, in Verbindung mit einer elektronischen Programmsteuerung, schrittweise radial über die Speichermasse bewegt. Für einen weiteren Waschvorgang auf einem Rücklaufweg des Düsenwagen wird ein Düsenwechsel vorgeschlagen.

Demgegenüber ist für eine betrieblich Reinigung ein Verfahren bekannt, das eine das Reinigungsmittel führenden Schwenkarm mit einer oder mehreren Düsen an seinem Ende einsetzt (US-A-.4376443). Der Schwenkarm ist auf der Seite der Düsen in einem drehbaren Unterbau eines Düsenwagens auf Rollenlagern achsial verschieblich abgestützt. Der Wagen wird über Kontaktgeber von einer Schraubenwelle mit äußerem Antrieb jeweils abhängig von einer Umdrehung des Luftwärmerrotors weiter-und zwischen naben-und mantelseitigen Anschlägen hin- und herbewegt. Für eine pulsierenden Wasserstrahl werden mehrere Düsen ringförmig auf einem rotierenden Düsenträger vorgeschlagen. Bei einer weiteren Reinigungseinrichtung mit einer über eine Spindel und zugehörige Mutter an einem Profilrohr über die Speichermasse bewegten Düse, erfolgt die Reinigung radial auf dem Weg von der Nabe zum Gehäusemantel mit nachfolgender manueller Rückstellung (US-A-2 236 635). Mit Wasser als Reinigungsmittel werden die von der Speichermasse gelösten Feststoffe in dem an den Luftvorwärmer angeschlossen entsprechend geführten und mit Schikanen, sowie Endsorgungsleitung versehenen Luftkanal angefangen und abgeleitet. Für die Veränderung der linearen Düsengeschwindigkeit zum Ausgleich der veränderlichen Umfangsgeschwindigkeit des Rotors in radialer Richtung werden an sich bekannte Mittel, wie geschwindigkeitsveränderliche Antriebsmotoren, einschließlich Steuereinrichtungen oder eine veränderliche Gewindesteigung in der Spindelmutter erwähnt. Schließlich wurde die außerbetrieblich Reinigung eines umlaufenden Kesselluftvorwärmers über heißgasseitig hintereinandergeschaltete Luft-oder Wasserdüsen, sowie kaltgasseitigem Luftbläser mit dessen betrieblicher Reinigung mit oberen heißluftseitig und unteren kaltluftseitig hintereinandergeschalteten Waschdüsen mit Tropfenabscheider und Entwässerung auf der Zuluftseite miteinander verglichen und die letztere als die fortschrittlichere bezeichnet (Hupfer, Stanley und van Sickle Transaction of the ASME, Seite 217 bis 224). Für die von Hand bedienten Waschlanzen wurden jeweils zwei Düsen vorgesehen, um jeder dieser Düsen einen halben Radius des umlaufenden Regenerativ-Wärmetauschers zuzuordnen und damit den Bewegungsweg zu begrenzen.

Zu Energieverbrauchern der Industrie, vor allem der Autoindustrie, gehören im wesentlichen Umfang Farbspritz- oder Lackieranlagen. Lösungsvorschläge zur Rückgewinnung von Wärme aus der Abluft dieser Lackieranlagen zum Zweck derWiederaufwärmung ihrer Zuluft führten zu keinem befriedigenden Ergebnis. Die Farbnebelabscheider, die aufgrund dieser Lösungsvorschläge den Wärmetauscheranlagen vorgeschaltet wurden, vermochten trotz ihrer Entwicklung zu immer höheren Abscheidegraden von zuletzt bis nahezu 99.9% nicht die Wärmetauscher im erforderlichen Umfang zu schützen. Umlaufende Regenerativ-Wärmetauscher als Wärmeübertrager erwiesen sich in diesem Fall als besonders gefährdet, nachdem sie aufgrund ihrer Bauart besonders enge Durchgangskanäle aufweisen, in deren Gaseintrittsbereich bevorzugt Restfarbpartikel aus dem Abluftstrom ausgeschieden werden, verkleben und innerhalb kurzer Zeit den umlaufenden . Regenerativ-Wärmetauscher funktionsunfähig werden lassen. Gleiches gilt für andere Lackieranlagen, beispielsweise in der Metallgeräte- und der Möbelindustrie.

Der Erfindung liegt demgegenüber die Aufgabe einer wirkungsvollen Reinigung der Wärmeübertragungsflächen von umlaufenden Regenerativ-Wärmetauschern während deren betrieblicher Beaufschlagung durch die wärmetauschenden Gase unter geringem Energiebedarf und unter geringer mechanischer und chemischer Beanspruchung der Speichermasse, insbesondere an den Stirnkanten, sowie unter geringem Zeitaufwand zugrunde, bei der eine Belastung nachgeschalteter Anlagenteile ausgeschlossen wird, um diese Wärmetauscher in den Fällen einzusetzen, in denen von den wärmetauschenden Gasen aus einem vorgeschalteten Prozeß Verunreinigungen mitgeführt werden, die in besonderem Maße dazu neigen, sich auf den wärmeübertragenden Oberflächen in Form von aushärtenden Verkrustungen und Belägen abzuscheiden, wodurch die Druckgangskanäle zwischen den Wärmeübertragungsflächen zunehmend verschlossen werden.

Ausgehend von einer Einrichtung der eingangs erwähnten Art, wird diese Aufgabe erfindungsgemäß gelöst durch zumindest eine HochdruckHeißwasser- oder Dampfreinigungsdüse und eine Druckluftdüse und durch eine den Düsen auf der gegenüberliegenden Stirnseite der Speichermasse zuwandten Auffangvorrichtung zur Ableitung von aus der Speichermasse abgelösten Verunreinigungen zusammen mit dem Reinigungsmittel wobei die Düsenköpfe in Richtung auf die eine Speichermassenstirnfläche ausgerichtet sind und die Auffangvorrichtung gegenüber der anderen Speichermassenstirnfläche geöffnet und in der Bewegungsrichtung der Düsen radial geführt ist. Mit der so ausgestalteten Einrichtung gelingt es, bei gegenüber der Betriebsdrehzahl herabgesetzter und auf den jeweiligen radialen Abstand des Düsenträgers von der Nabe abgestimmter, vorzugsweise konstant gehaltener Relativgeschwindigkeit zwischen dem Düsenträger und der Speichermasse im Bereich der durch die Düsen jeweils beaufschlagten Kreisringflächen gleichmäßig über die Speichermasse hinweg festhaftenden Beläge zunächst zu lösen und abzulösen, sowie aus der Speichermasse herauszuspülen und nachfolgend restliche Feststoffe unter gleichzeitiger Trocknung der Speichermasse auszublasen und hierbei die Reinigungsmittel einschließlich mitgeführter Verunreinigungen unmittelbar und unabhängig vom wärmetauschenden Gasstrom des Reinigungsbereiches zu entsorgen.

Vorteilhaft für eine intensive Reinigung ist eine Weiterbildung, bei welcher dem Antrieb des Düsenträgers ein Schrittschaltwerk zugeordnet ist, welches den Düsenträger jeweils um etwa den Durchmesser des Kegels der auf die Speichermasse auftreffenden Düsenstrahlen weiterbewegt, sobald dieser Kegel bei der Drehung des Rotors auf der Speichermassen-Stirnftäche zumindest einen Kreisring schließt.

Dies Auffangvorrichtung kann als achsparallel zur Führung des Düsenschlittens ausgerichtete und zweckmäßig am Gehäuse abgestützte Auffangwanne ausgebildet sein, die so lang bemessen ist, daß sie sich vollständig über die zugewandte Speichermassen-Stirnfläche erstreckt, oder aber sie kann-zur Herabsetzung der Verringerung des Durchtrittsquerschnitts des wärmetauschenden Gasstroms-auch als synchron zu den Düsen bewegter Auffangtrichter ausgestaltet sein, wobei zur Abfuhr des mit den gelösten Belägen beladenen Reinigungsmittels flexible Anschlußleitungen an der Auffangvorrichtung vorgesehen sind.

Um den Rücktritt des in die Auffangvorrichtung geförderten flüssigen Reinigungsmittels und der mitgeführten Verunreinigungen in den umgebenden Gasstrom zu vermeiden, können an der Eintrittsseite der Auffangvorrichtung Lippen aus nachgiebigem Material angeordnet sein.

Ein besonders sparsamer Einsatz von flüssigem Reinigungsmittel wird dann erreicht, wenn eine Verbindungsleitung vorgesehen wird, welche an einen Abiauf derAuffangvorrichtungfürdas Reinigungsmittel angeschlossen ist und-gegebenenfalls unter Einschaltung einer Aufbereitungseinrichtung zur Abscheidung mitgeführter Verunreinigungen-in einen Vorratsbehälter führt.

Eine Mehrfachverwendung des Reinigungsmittels im Kreislauf ist dann möglich, wenn der Vorratsbehälter durch eine Leitung mit eingeschalteter Druckerhöhungspumpe mit der oder den Düsen für das Reinigungsmittel in Verbindung steht.

Für umlaufende Regenerativ-Wärmetauscher, die zur Übertragung von Abgaswärme an Raumluft-besipielsweise in Motoren-Prüfständen--vorgesehen sind, kann es von Vorteil sein, wenn Preßluft oder Dampf als gasförmiges Reinigungsmittel eingesetzt wird, d.h. die Reinigungsdüsen mit einer Druckluftquelle oder einem Dampferzeuger verbunden werden. Wenn eine Druckluftquelle ohnehin zur Verfügung steht, ist es dann auch sinnvoll, die Gewindespindel(n) durch einen Druckluftmotor-anstelle des sonst in Frage kommenden regelbaren Elektromotors-anzutreiben.

Alternativ kann auch ein oder mehrere Pneumatikzylinder als Bewegungsantrieb am Düsenschlitten und gegebenenfalls, zusätzlich der Auffangvorrichtung angeschlossen werden.

Der Düsenschlitten wird dabei zweckmäßig auf zumindest einem Profilelement verfahrbar und gegen Verdrehung gesichert geführt. Dieses Profilelement hat dabei zweckmäßig die Form eines Schlitzrohrs, welches die Spindel oder die Kolbenstange des Pneumatikzylinders auf der Eintrittsseite des verschmutzten Gases umgreift und in einem gegen die Eintrittsseite versetzt angeordneten Schlitz die Spindelmutter oder das Verbindungselement zwischen dem Schlitten und der Spindelmutter oder der Kolbenstange gegen Verdrehung sichert. Auf diese Weise kommt dem Schlitzrohr eine Doppelfunktion, nämlich die Funktion der Führung des Düsenträgers einerseits und der Abschirmung der Gewindespindle bzw. der Kolbenstange des Preßluftzylinders gegen Absetzen der im Gasstrom enthalten Verunreinigungen andererseits zu.

Mit der erfindungsgemäßen Vorrichtung wird von einem Verfahren zur Reinigung umlaufender Regenerativ-Wärmetauscher Gebrauch gemacht, welches dadurch gekennzeichnet ist, daß das Reinigungsmittel zusammen mit den abgelösten Verunreinigungen auf der der von den Reinigungsmittel-Strahlen beaufschlagten Speichermassen-Stirnfläche gegenüberliegende Speichermassen-Stirnfläche durch eine gegenüber dieser geöffneten und in der Bewegungsrichtung der Düsen unmittelbar vor der Speichermassen-Stirnfläche radial geführten Auffangvorrichtung aufgefangen und abgeführt wird.

Dabei wird zweckmäßig so verfahren, daß die Strahlen jeweils dann schrittweise um etwa die Breite des Auftreffbereichs der Strahlen auf der Speichermasse versetzt zur Einwirkung gebracht werden, wenn der umlaufende Teil des Regenerativ-Wärmetauschers wenigstens eine vollständige Umdrehung ausgeführt hat.

Die Umdrehungsgeschwindigkeit des umlaufenden Teils des Regenerativ-Wärmetauscher wird für die gleichmäßige und schonende Beaufschlagung der Speichermassen-Stirnfläche durch die Reinigungsmittelstrahlen zweckmäßig auf eine Drehzahl zwischen 0,1 und 0,3 insbesondere 0,2 Umdrehungen in der Minute herabgesetzt.

Bie Regenerativ-Wärmetauschern, die zur Wärmeübertragung von farbnebelhaltiger Abluft an die einer Farbspritzanlage zuzuführende Frischluft vorgesehen sind, wird als flüssiges Reinigungsmittel mit Vorteil Hochdruckheißwasser mit einem Druck von 60 bis 140 bar, vorzugsweise.120 bar und einer Temperatur von etwa 60° bis 100° strahlförmig auf die Speichermassen-Stirnfläche aufgesprüht.

Anschließend kann die Speichermasse dann mit unter einem Druck zwischen 3 bis 8 bar zugeführter Druckluft getrocknet werden.

Dem Heißwasser können Lösungsmittel und/ oder Inhibitoren, beispielsweise zur Verhinderung bzw. Verminderung der Korrosion der Speichermassen-Bleche zugesetzt werden.

Zur Abkürzung der Zeiten für die Reinigung und die gegebenenfalls vorgesehene anschließende Trocknung empfiehlt es sich, so zu verfahren, daß die Speichermasse zunächst unter radialer Verschiebung der Reinigungssprühstrahlen von außen nach innen gereinigt und anschließend unter radialer Verschiebung von Spül- oderTrocknungsstrahlen von innen nach außen gespült und/oder getrocknet wird, worauf die Reinigung und/oder Spülung oder Trocknung erforderlichenfalls wiederholt wird. Alternativ kann auch in umgekehrter Reihenfolge verfahren werden oder die Spül- und Trocknungsstrahlen werden unmittelbar im Anschluß an die Reinigungssprühstrahlen noch während der gleichen Radialverschiebung zur Einwirkung gebracht.

Für die Übertragung von Abgaswärme an die einem Raum oder Räumen zuzuführende Frischluft kann als Reinigungsmittel auch eine Mischung von gasförmigen oder flüssigen und festen, vorzugsweise pulverförmigen oder körnigen Mitteln eingesetzt werden.

Die Erfindung ist in der folgenden Beschreibung zweier Ausführungsbeispiele in Verbindung mit der Zeichnung näher erläutert, und zwar zeigt:
Fig. 1 eine perspektivische Ansicht eines Teilausschnitts einer erfindungsgemäßen Einrichtung; und
Fig. 2 eine perspecktivische Ansicht eines Teilausschnitts eines abgewandelten Ausführungsbeispiels der erfindungsgemäßen Einrichtung.

In Figur 1 ist die teilweise aufgebrochene Darstellung eines Teilausschnitts eines umlaufenden Regenerativ-Wärmetauschers mit drehangetriebener, d.h. gleichzeitig als Rotor dienender Speichermasse 7 dargestellt. Eine Trocknungsdüse 1 und eine Reinigungsdüse 3 sind auf einem gemeinsamen Düsenträger 5 befestigt. Die Düsen sind in der Darstellung bezüglich der nur in einem Ausschnitt dargestellten Speichermasse 7 des Wärmetauschers radial hintereinander geschaltet. Eine Leitung 11 führt der Trocknungsdüse 1 Druckluft und eine Leitung 31 der Reinigungsdüse 3 Heißwasser aus entsprechenden-nicht dargestellten-Quellen zur Verfügung. Am dem Schlitten 5 ist eine (nicht gezeigte) Spindelmutter befestigt, welche von einer Gewindespindel 13 durchsetzt wird. Die Gewindespindel wird von einem Profilelement in Form eines Schlitzrohres 15 umschlossen. Durch den Schlitz des Schlitzrohres 15 greift die mit dem Düsenträger fest verbundene Spindelmutter hindurch. Die Enden der Spindel sind in Lagern 17 drehbar gehaltert, und am radial äußeren Ende ist ein Schrittantrieb 19 angeschlossen. Auf der bezüglich der Anordnung des Düsenträgers gegenüberliegenden Stirnseite der Speichermasse ist eine Auffangwanne 20 angeordnet, welche zur Entsorgung einen Ablauf 22 aufweist. Die Eintrittsöffnung der Auffangwanne ist mit gegen die Eintrittsrichtung schräg rückwärts geneigten Lippen 24, 26 aus elastischem Material versehen, die sich durch Auftreffen der Reinigungsmittelstrahlen öffnen und somit ein Rückströmen des Reinigungsmittels aus der Auffangwanne 20 zur Speichermasse 7 verhindern.

In Figur 2 ist eine Abwandlung der Auffangvorrichtung in gegenüber Fig. 1 etwas vergrößertem Maßstab und in einem begrenzteren Ausschnitt dargestellt. Von der Trocknungs- und Reinigungsdüse sind in der Zeichnung nur die Düsenköpfe 51, 53 dargestellt. Auf der diesen Düsen gegenüberliegenden Seite der Speichermasse 57 ist eine trichterförmige Auffangvorrichtung 59 mit einer Anschlußleitung 61 angeordnet. Diese Auffangvorrichtung ist über einen Halter 63 mit einem Träger 65 verbunden, der über eine (wiederum nicht gezeigte) Spindelmutter mit einer Gewindespindel 67 gekoppelt ist. Die Gewindespindle 67 wird durch ein wiederum als Schlitzrohr ausgebildetes Profilelement 69 gegenüber dem umgebenden Gasstrom abgeschirmt, welches zugleich die Führung des Trägers übernimmt, wobei der im Profilelement 69 vorgesehene Längsschlitz 71 den Schlitten gegen Verdrehung sichert. Die Spindel 67 der Auffangvorrichtung ist mit der in Fig. 2 nicht dargestellten Spindel für die Bewegung des Trägers der Düsen 51, 53 mechanisch derart gekoppelt, daß die Düsenköpfe 51, 53 auf der einen und die Auffangvorrichtung 59 auf der gegenüberliegenden Seite der Speichermasse 57 synchron radial über die ihnen zugewandten Speichermassen-Stirnflächen hinweg von einem gemeinsamen Antriebsmotor bewegt werden können.

In der vorstehenden Beschreibung ist die Reinigungsvorrichtung in ihrer Anwendung bei Regenerativ-Wärmetauschern mit umlaufender Speichermasse als Rotor und demzufolge stehenden Anschlußkanälen für die wärmetauschenden Gasströme beschrieben. Der Einsatz für die kinematisch umgekehrte Ausführungsform von Wärmetauschern, d.h. für Wärmetauscher mit ruhender Speichermasse und umlaufenden Drehhauben als Gasanschlüssen, ist aber sinngemäß ebenfalls möglich, wobei dann die Düsen und die Auffangvorrichtung zusammen mit den Drehhauben über den Stirnflächen der Speichermasse rotieren. Im ersten Fall ist also die Speichermasse und im zweiten Fall sind die zu- und abströmseitig vorgesehenen synchron umlaufenden Drehhauben als drehender Teil des Wärmetauschers, d.h. als Rotor, anzusehen.

## Patentansprüche

1. Einrichtung zur Reinigung unlaufender Regenerativ-Wärmetauscher zur Wärmeübertragung von einem höher temperierten, verschmutzten, auf einen niedriger temperierten reinen Gasstrom mit auf einem Düsenträger (5; 65) angeordneten Düsen (3, 1; 53, 51), einer diesem zugeordneten Führung (15, 13) sowie einem Antrieb (19) mit mantel- und nabenseitigen Enschaltern für eine Bewegung radial über die Stirnfläche der Speichermasse (7; 57) zwischen einer mantelseitigen äußeren und einer nabenseitigen inneren Endstellung, flexiblen Leitung (31; 11) zur Zuleitung von Reinugungs- und Spülmedien zu den Düsen, ferner mit einem Antrieb für den Rotor des Regenerativ-Wärmetauschers der gegenüber der Betriebsdrehzahl herabgesetzte, veränderbare Reinigungsdrehzahl, abhängig von der jeweiligen Position des Düsenträgers, einstellt, gekennzeichnet durch zumindest eine Hochdruck-Heißwasser-oder Dampfreinigungsdüse (3; 53) und eine Druckluftdüse (1; 51) und durch eine den Düsen auf der gegenüberliegenden Stirnseite der Speichermasse (7; 57) zugewandten Auffangvorrichtung (20; 59) zur Ableitung von aus der Speichermasse (7; 67) abgelösten Verunreinigungen zusammen mit dem Reinigungsmittel, wobei die Düsenköpfe in Richtung auf die eine Speichermassenstirnfläche ausgerichtet sind und die Auffangvorrichtung (20; 59) gegenüber der anderen Speichermassenstirnfläche geöffnet und in der Bewegungsrichtung der Düsen radial geführt ist.

2. Einrichtung nach Anspruch 1, dadurch gekennzeichnet, daß dem Antrieb (19) des Düsenträgers (5; 65) ein Schrittschaltwerk zugeordnet ist, welches den Düsenträger jeweils um etwa den Durchmesser des Kegels der auf die Speichermasse (7; 57) auftreffenden Düsenstrahls weiter bewegt, sobald dieser Kegel bei der Drehung des Rotors auf der Speichermassenstirnfläche zumindest einen Kreisring schließt.

3. Einrichtung nach Anspruch 1 oder 2, dadurch gekennzeichnet, daß die Auffangvorrichtung als Auffangwanne (20) ausgebildet und achsparallel zur Führung des Düsenträgers (5) ausgerichtet ist.

4. Einrichtung nach Anspruch 3, gekennzeichnet durch an der Eintrittsseite der Auffangvorrichtung (20) angeordnete Lippen (24, 26) aus nachgiebigem Material, welche den Wiederaustritt des mit den Verunreinigungen beladenen Reinigungsmittelstroms aus der Auffangvorrichtung verhindern.

5. Einrichtung nach Anspruch 3 oder 4, gekennzeichnet durch eine Verbindungsleitung, welche an einen Ablauf (22; 61) der Auffangvorrichtung (20; 59) für das Reinigungsmittel angeschlossen ist und gegebenenfalls unter Einschaltung einer Aufbereitungseinrichtung zur Abscheidung mitgeführter Verunreinigungen in einen Vorratsbehälterführt.

6. Einrichtung nach Anspruch 5, dadurch gekennzeichnet, daß der Vorratsbehälter durch eine Leitung mit eingeschalteter Druckerhöhungspumpe mit der oder den Düsen (3, 53) für das Reinigungsmittel in Verbindung steht, so daß das Reinigungsmittel zum Zweck der Mehrfachverwendung im Kreislauf geführt ist.

7. Einrichtung nach Anspruch 1 oder 2 zur Übertragung von Abgaswärme an Raumzuluft, gekennzeichnet durch eine mit den Reinigungsdüsen (3; 53) verbindbare Druckluftquelle oder einen mit diesen Düsen verbindbaren Dampferzeuger.

8. Einrichtung nach Anspruch 7, dadurch gekennzeichnet, daß die Gewindespindel(n) (13; 67) durch einen Druckluftmotor angetrieben ist bzw. sind.

9. Einrichtung nach Anspruch 2, dadurch gekennzeichnet, daß ein oder mehrere Pneumatikzylinder als Bewegungsantrieb am Düsenträger (5; 65) und gegebenenfalls zusätzlich an der Auffangvorrichtung (59) angeschlossen ist bzw. sind.

10. Einrichtung nach Anspruch 8 oder 9, gekennzeichnet durch eine Einrichtung zur mechanischen oder pneumatischen Entsorgung der Auffangwanne.

11. Einrichtung nach Anspruch 1 oder 2, gekennzeichnet durch zumindest ein Profilelement (15; 69) zur Führung des Düsenträgers (5; 65) und Sicherung desselben gegen Verdrehung.

12. Einrichtung nach Anspruch 8 oder 9, dadurch gekennzeichnet, daß ein Profilelement in Form eines Schlitzrohres (15; 69) vorgesehen ist, welches die Spindel (13; 67) oder die Kolbenstange des Pneumatikzylinders auf der Eintrittsseite des verschmutzten Gases umgreift und in einem gegen die Eintrittsseite versetzt angeordneten Schlitz (71) die Spindelmutter oder das Verbindungselement zwischen dem Düsenträger und der Spindelmutter oder der Kolbenstange gegen ein Verdrehen sichert.

13. Verfahren zur Reinigung umlaufender Regenerativ-Wärmetauscher für die Wärmeübertragung von einem höher temperierten, verschmutzten, auf einen niedriger temperierten reinen Gasstrom, bei welchem die Drehzahl des umlaufenden Teils (7) des Regenerativ-Wärmetauschers für die Reinigung herabgesetzt wird und die Strahlen eines Reinigungsmittels aus Düsen (3; 53) und diesen nachgeschaltet eines Trockenmittels aus Düsen (1; 51) unter kontinuierlicher oder schrittweiser radialer Verschiebung der Düsen an einem Düsenträger (5; 65) von außen nach innen und/ oder umgekehrt auf die Speichermassen-Stirnfläche (7; 57) aufgesprüht werden, dadurch gekennzeichnet, daß das Reinigungsmittel zusammen mit dem abgelösten Verunreinigungen auf der der von den Reinigungsmittel-Strahlen beaufschlagten Speichermassen-Stirnfläche gegenüberliegende Speichermassen-Stirnfläche durch eine gegenüber dieser geöffneten und in der Bewegungsrichtung der Düsen (3, 1; 53, 51) unmittelbar vor der Speichermassen-Stirnfläche radial geführten Auffangvorrichtung (20; 59) aufgegangen und abgeführt wird.

14. Verfahren nach Anspruch 13, dadurch gekennzeichnet, daß die Drehzahl des umlaufenden Teils des Regenerativ-Wärmetauschers und die Lage der Reinigungsmittel- und der Trockenmittelstrahlen derart verändert werden, daß die Relativgeschwindigkeit zwischen dem von den Düsenstrahlen jeweils beaufschlagten Bereich der Speichermassen-Stirnfläche des Regenerativ-Wärmetauschers konstant gehalten wird.

15. Verfahren nach Anspruch 13, dadurch gekennzeichnet, daß die Strahlen jeweils dann schrittweise um etwa die Breite des Auftreffbereichs der Strahlen auf der Speichermasse versetzt zur Einwirkung gebracht werden, wenn der umlaufende Teil des Regenerativ-Wärmetauschers wenigstens eine vollständige Umdrehung ausgeführt hat.

16. Verfahren nach Anspruch 13, dadurch gekennzeichnet, daß die Drehzahl des umlaufenden Teils des Regenerativ-Wärmetauschers für den Reinigungsvorgang auf 0,1 bis 0,3 insbesondere 0,2, Umdrehungen in der Minute herabgesetzt wird.

17. Verfahren nach Anspruch 13 zur Wärmeübertragung von farbnebelhaltiger Abluft an die einer Farbspritzanlage zuzuführende Frischluft, dadurch gekennzeichnet, daß Hochdruckheißwasser mit einem Druck von 60 bis 140 bar, vorzugsweise 120 bar und einer Temperatur von etwa 60 bis 100°C strahlförmig auf die Speichermassen-Stirnfläche aufgesprüht wird.

18. Verfahren nach Anspruch 17, dadurch gekennzeichnet, daß die Speichermasse im Anschluß an das Aufsprühen der Hochdruckheißwasser-Strahlen mit unter einem Druck zwischen 3 bis 8 bar zugeführter Druckluft getrocknet wird.

19. Verfahren nach Anspruch 17, dadurch gekennzeichnet, daß dem Heißwasser Lösungsmittel und/oder Inhibitoren zugesetzt werden.

20. Verfahren nach Anspruch 13, dadurch gekennzeichnet, daß die Speichermasse zunächst unter radialer Verschiebung der Reinigungssprühstrahlen von außen nach innen gereinigt und anschließend unter radialer Verschiebung von Spül- und Trocknungsstrahlen von innen nach außen gespült und/oder getrocknet wird, worauf die Reinigung und/oder Spülung und Trocknung erforderlichenfalls wiederholt wird.

21. Verfahren nach Anspruch 13 zur Übertragung von Abgaswärme an die dem Raum oder den Räumen zuzuführende Frischluft, dadurch gekennzeichnet, daß als Reinigungsmittel eine Mischung von gasförmigen oder flüssigen und festen, vorzugsweise pulverförmigen oder körnigen Mitteln verwendet wird.

## Revendications

1. Appareil de nettoyage d'échangeurs de chaleur régénérateurs tournants pour la transmission de chaleur d'un courant de gaz à haute température pollué à un courant de gaz à basse température pur, comportant des buses (3, 1; 53, 51) montées sur un porte-buses (5; 65), un guidage (15, 13) associé à celui-ci et un dispositif moteur (19) à interrupteurs de fin de course côté enveloppe et côté moyeu pour un mouvement radial devant la face frontale de la masse accumulatrice (5; 57) entre une position extrême extérieure côté enveloppe et une position extrême intérieure côté moyeu, des conduites souples (31; 11) pour la conduite d'agents de nettoyage et de rincage aux buses, et un dispositif moteur pour le rotor de l'échangeur de chaleur régénérateur qui règle en fonction de la position du porte-buses la vitesse variable de rotation de nettoyage, qui est réduite par rapport à la vitesse de rotation de marche, caractérisé par au moins une buse de nettoyage à eau chaude à haute pression on à vapeur (3; 53) et une buse à air comprimé (1; 51) et par un dispositif collecteur (20; 59) dirigé vers les buses sur le côté frontal opposé de la masse accumulatrice (7; 57) pour l'évacuation, conjointement avec l'agent de nettoyage, des impuretés détachées de la masse accumulatrice (7; 57), les têtes des buses étant orientées en direction d'une face frontale de la masse accumulatrice et le dispositif collecteur (20; 59) étant ouvert vis-à-vis de l'autre face frontale de la masse accumulatrice et guidé radialement dans la direction de mouvement des buses.

2. Appareil selon la revendication 1, caractérisé par le fait qu'au dispositif moteur (19) du porte-buses (5; 65) est adjoint un mécanisme d'avance pas à pas qui fait avancer chaque fois le porte-buses d'environ le diamètre du cône des jets rencontrant la masse accumulatrice (7; 57) dès que ce cône, lors de la rotation du rotor, forme au moins une couronne circulaire sur la face frontale de la masse accumulatrice.

3. Appareil selon l'une des revendications 1 et 2, caractérisé par le fait que le dispositif collecteur est constitué d'une cuve collectrice (20) et est orienté de façon que son axe soit parallèle au guidage du porte-buses (5).

4. Appareil selon la revendication 3, caractérisé par des lèvres (24, 26) en matière flexible placées sur le côté entrée du dispositif collecteur (20) qui empêchent le courant d'agent de nettoyage chargé d'impuretés de ressortir du dispositif collecteur.

5. Appareil selon l'une des revendications 3 et 4, caractérisé par une conduite de liaison qui est connectée à un conduit (22; 61) du dispositif collecteur (20; 59) pour l'écoulement de l'agent de nettoyage et va à un réservoir éventuellement en passant par un appareil de traitement pour la séparation des impurtés entraînées.

6. Appareil selon la revendication 5, caractérisé par le fait que le réservoir est reliée par une conduite sur laquelle est monté un surpresseur, à la buse ou aux buses (3; 53) à agent de nettoyage, de sorte que celui-ci est mis en circuit pour être utilisé plusieurs fois.

7. Appareil selon l'une des revendications 1 et 2 pour la transmission de chaleur de gaz d'échappement à de l'air à envoyer à un local, caractérisé par une source d'air comprimé pouvant être reliée aux buses de nettoyage (3; 53) ou un générateur de vapeur pouvant être relié à ces buses.

8. Appareil selon la revendication 7, caractérisé par le fait que la ou les tige(s) filetée(s) (13; 67) est ou sont mues par un moteur pneumatique.

9. Appareil selon la revendication 7, caractérisé par le fait qu'un ou plusieurs vérins pneumatiques est ou sont accouplés comme organe moteur au porte-buses (5; 65) et éventuellement en plus au dispositif collecteur (59).

10. Appareil selon l'une des revendications 8 et 9, caractérisé par un dispositif de vidage,mécanique ou pneumatique de la cuve collectrice.

11. Appareil selon l'une des revendications 1 et 2, caractérisé par au moins un élément profilé (15; 69) guidant le porte-buses (5; 65) et l'émpêchant de tourner.

12. Appareil selon l'une des revendications 8 et 9, caractérisé par le fait qu'il est prévu un élément profilé constitué d'un tube fendu (15; 69) qui entoure la tige filtetée (13; 67) ou la tige de piston de vérin pneumatique sur le côté entrée du gaz pollué et, dans une fente (71) décalée à l'opposé du côté entrée, empêche de tourner l'écrou vissé sur la tige filetée ou l'élément de liaison entre le porte-buses et ledit écrou ou la tige de piston.

13. Procédé de nettoyage d'échangeurs de chaleur régénérateurs tournants pour la transmission de chaleur d'un courant de gaz à haute température pollué à un courant de gaz à basse température pur, dans lequel la vitesse de rotation de la partie tournante (7) de l'échangeur de chaleur régénérateur est réduite pour le nettoyage et les jets d'un agent de nettoyage sortant de buses (3; 53) et, en aval de celles-ci, d'un agent de séchage sortant de buses (1; 51) sont dirigées sur la face frontale de la masse accumulatrice (7; 57) avec déplacement radial continu ou pas à pas des buses sur un porte-buses (5; 65), de l'éxtérieur vers l'intérieur et/ou inversement, caractérisé par le fait que l'agent de nettoyage, conjointement avec les impuretés détachées, est, sur la face frontale de la masse accumulatrice opposée à la face frontale de celle-ci frappée par les jets d'agent de nettoyage, recueilli et évacué par un dispositif collecteur (20; 59) ouvert vis-à-vis de ladite face frontale opposée et guidé radialement directement devant celle-ci dans la direction de mouvement des buses (3, 1; 53,51).

14. Procédé selon la revendication 13, caractérisé par le fait que la vitesse de rotation de la partie tournante de l'échangeur de chaleur régénérateur et la position des jets d'agent de nettoyage et d'agent de séchage sont modifiées de façon telle que la vitesse relative entre la zone frappée par les jets de la face frontale de la masse accumulatrice de l'échangeur de chaleur régénérateur reste constante.

15. Procédé selon la revendication 13, caractérisé par le fait que les jets sont mis en action décalés d'un pas d'environ la largeur de la zone de leur impact sur la masse accumulatrice chaque fois que la partie tournante de l'échangeur de chaleur régénérateur a fait au moins un tour complet.

16. Procédé selon la revendication 13, caractérisé par le fait que la vitesse de rotation de la partie tournante de l'échangeur de chaleur régénérateur est, pour le nettoyage, réduite à 0,1 à 0,3 tour par minute, en particulier à 0,2 tour par minute.

17. Procédé selon la revendication 13 pour la transmission de chaleur d'air usé contenant un brouillard de peinture à l'air neuf à envoyer à une installation d'application de peintures par pulvérisation, caractérisé par le fait que de l'eau chaude à haute pression ayant une pression de 60 à 140 bar, de préférence de 120 bar, et une température d'environ 60 à 100°C, est envoyée en jets sur la face frontale de la masse accumulatrice.

18. Procédé selon la revendication 17, caractérisé par le fait que la masse accumulatrice, après l'envoi des jets d'eau chaude à haute pression, est séchée avec de l'air comprimé envoyé sous une pression comprise entre 3 et 8 bar.

19. Procédé selon la revendication 17, caractérisé par le fait qu'à l'eau chaude sont ajoutés des solvants et/ou des inhibiteurs.

20. Procédé selon la revendication 13, caractérisé par le fait que la masse atcumulatrice est d'abord nettoyée de l'extérieur vers l'intérieur avec déplacement radial des jets pulvérisés de nettoyage et ensuite rincée et/ou séchéede l'intérieur vers l'extérieur avec déplacement radial des jets de rinçage et de séchage après quoi le nettoyage et/ou le rinçage et le séchage sont au besoin répétés.

21. Procédé selon la revendication 13 pour la transmission de chaleur de fumées à l'air neuf à envoyer à un local ou à des locaux, caractérisé par le fait que comme agent de nettoyage est utilisé un mélange de matières gazeuses ou liquides et de matières solides, de préférence en poudre ou en grains.

## Claims

1. Device for cleaning rotary regenerative heat exchangers for the transfer of heat from a higher-temperature, contaminated gas stream to a lower-temperature clean gas stream, having nozzles (3, 1; 53, 51) disposed on a carrier (5; 65) as well as a means for guiding and driving (19) the carriage for its radial displacement over the face or faces of the storage mass (7; 57) of the rotary regenerative heat exchanger between an outer end position adjacent the circumference and an inner end position adjacent the hub, and flexible conduits (31; 11) for feeding the cleaning and/or rinsing media to the nozzles, and with a drive for the rotor of the regenerative heat exchanger, which adjusts the variable rotational cleaning speed reduced below the working rotary speed, dependently of the position of the nozzle holder, characterized by at least one high-pressure hot- water or steam cleaning nozzle (3; 53) and one compressed-air nozzle (1; 51) and by a catching means (20; 59) facing the nozzles on the opposite face of the storage mass (7; 57) for carrying away contaminants released from the storage mass (7; 67) together with the cleaning agent, the nozzle heads being aimed at the storage mass face and the catching means (20; 59) being opened against the other storage mass face and guided radially in the direction of movement of the nozzles.

2. Device according to claim 1, characterized in that with the drive (19) of the nozzle carrier (5; 65) there is associated a stepping mechanism which advances the nozzle carrier by approximately the diameter of the cone of the nozzle jet impacting the storage mass (7; 57) as soon as this cone completes at least one circle in the turning of the rotor on the storage mass face.

3. Device according to claim 1 or 2, characterized in that the catching means is constructed as a catching trough (20) and is aligned axially parallel to the guide of the nozzle carrier (5).

4. Device according to claim 3, characterized by lips (24, 26) of flexible material disposed at the entry side of the catching means (20), which prevent the re-emergence of the contaminant- laden cleaning agent out of the catching means.

5. Device according to claim 3 or 4, characterized by a connecting conduit which is connected to a drain (22; 61) of the catching means . (20; 59) for the cleaning agent and leads, with the insertion of a processing apparatus for the deposit of entrained impurities, into a holding tank.

6. Device according to claim 5, characterized in that the holding tank is connected by a conduit with inserted pressure-raising pump to the nozzle or nozzles (3; 53) for the cleaning agent, so that the cleaning agent is circulated for the purpose of repeated use.

7. Device according to claim 1 or 2 for the transfer of exhaust gas heat to room ventilation air, characterized by a compressed air source that can be connected to the cleaning nozzles (3; 53) or a steam generator which can be connected to these nozzles.

8. Device according to claim 7, characterized in that the threaded spindle(s) (13; 67) is(are) driven by a compressed-air motor.

9. Device according to claim 7, characterized in that one or more pneumatic cylinders are connected to the catching means (59) as a drive for moving the nozzle carrier (5; 65) and in some cases also to the catching means (59).

10. Device according to claim 8 or 9, characterized by a system for the mechanical or pneumatic dumping of the catching trough.

11. Device according to claim 1 or 2, characterized by at least one track element (15; 69) for guiding the nozzle carrier (5; 65) and securing same against rotation.

12. Device according to claim 8 or 9, characterized in that a track element is provided in the form of a slotted tube (15; 69) which envelops the spindle (13; 67) of the piston rod of the pneumatic cylinder on the contaminated-gas entry side and, in a slot (71) disposed offset toward the entry side, secures the spindle nut or the connecting element between the nozzle carrier and the spindle nut or the piston rod against turning.

13. Process for cleaning rotary regenerative heat exchangers for the transfer of heat from a higher-temperature, contaminated gas stream to a lower-temperature clean gas stream, in which the rotatory speed of the rotating part (7) of the regenerative heat exchanger is reduced for the cleaning and the jets of a cleaning agent are sprayed onto the storage mass face (7; 57) from nozzles (3, 53) and, after the latter (jets of) a drying means from nozzles (1, 51) with continuous or step-wise radial displacement of the nozzles on nozzle carrier (5; 65) from the outside in and/or vice versa, characterized in that the cleaning agent together with the released contaminants is caught and carried away on the storage mass face lying opposite the storage mass face struck by the cleaning agent jets by a catching means (20; 59) that is opened opposite the latter face and radially guided in the direction of movement of the nozzles (3, 1; 53, 51) immediately in front of the storage mass face.

14. Process according to claim 13, characterized in that the rotatory speed of the revolving part of the regenerative heat exchanger and the position of the cleaning and drying agent jets-are varied such that the relative speed between the area of the storage mass face of the regenerative heat exchanger that is struck by the nozzle jets in held constant.

15. Process according to claim 13, characterized in that the jets are then made to act after being shifted step-wise by about the width of the area of impact of the jets on the storage mass whenever the revolving part of the regenerative heat exchanger has performed at least one full revolution.

16. Process according to claim 13, characterized in that the rotary speed of the revolving part of the regenerative heat exchanger is reduced for the cleaning process to 0.1 to 0.3, especially 0,2, revolutions per minute.

17. Process according to claim 13 for the transfer of heat from an exhaust containing paint mist to the fresh air to be fed to a spray-painting installation, characterized in that high-pressure hot water is sprayed jet-wise onto the storage mass face with a pressure of 60 to 140 bar, preferably 120 bar, and a temperature of about 60 to 100°C.

18. Process according to claim 17, characterized in that the storage mass is dried, following the spraying-on of the high-pressure hot water jets, by compressed air delivered at a pressure between 3 and 8 bar.

19. Process according to claim 17, characterized in that solvents and/or inhibitors are added to the hot water.

20. Process according to claim 13, characterized in that the storage mass is first cleaned with radial displacement of the cleaning spray jets from the outside in, and then is rinsed and/or dried with radial displacement of rinsing and drying jets from the inside out, whereupon the cleaning and/ or rinsing and drying is repeated if necessary.

21. Process according to claim 13 for the transfer of exhaust gas heat to the fresh air to be fed to the room or rooms, characterized in that a mixture of gaseous or fluid and solid, preferably powdered or granular agents, is used as cleaning agent.
